# EUROPÄISCHE PATENTANMELDUNG

(11) **EP 2 182 118 A1**
(43) Veröffentlichungstag der Anmeldung: **05.05.2010**
(21) Anmeldenummer: 09000455.7
(22) Anmeldetag: 14.01.2009
(51) Int. Cl.: E01F 8/00

(54) **Schallschutzwand**

(30) Priorität: 03.11.2008 DE 102008054321
(71) Anmelder: Manfred Jacob Kunststofftechnik GmbH, 91489 Wilhelmsdorf (DE)
(72) Erfinder: Jacob, Johannes D., 91489 Wilhelmsdorf (DE)
(74) Vertreter: Herrmann, Uwe

(57) **Zusammenfassung**

Die vorliegende Erfindung betrifft ein Bauteil zum Schallschutz, wobei das Bauteil durch Extrusion hergestellt ist. Die vorliegende Erfindung betrifft des weiteren ein Verfahren zur Herstellung eines Bauteils zum Schallschutz, das die Herstellung des Bauteils durch Extrusion vorsieht.

## Beschreibung

Die vorliegende Erfindung betrifft ein Bauteil zum Schallschutz.

Derartige Bauteile bzw. Schallschutzelemente sind in zahlreichen unterschiedlichen Ausführungsformen beispielsweise an Autobahnen oder Bahnstrecken bekannt. Sie werden benutzt, um Lärm, der von einer punkt- oder linienförmigen oder flächigen Lärmquelle ausgeht (z. B. Straßen, Schienenwege), zu dämmen, so dass an einem zu schützenden Immissionsort (z. B. Wohnbebauung, Krankenhäuser, etc.), der Lärm so weit abgeschwächt wird, dass die Belastung reduziert und die gesetzlichen Grenzwerte eingehalten werden.

Der vorliegenden Erfindung liegt die Aufgabe zugrunde, ein Bauteil zur wirksamen Schalldämmung, insbesondere zur Schallabsorption bereitzustellen, das sich besonders einfach herstellen lässt.

Diese Aufgabe wird durch ein Bauteil mit den Merkmalen des Anspruchs 1 gelöst.

Danach ist vorgesehen, dass das Bauteil durch Extrusion hergestellt ist. Der Vorteil der Verwendung der Extrusionstechnik besteht beispielsweise darin, dass eine Endlosfertigung denkbar ist, das also wesentlich längere Elemente hergestellt werden können, als beispielsweise durch Blasformen oder durch das Twin-Sheet-Verfahren. Dadurch ergibt sich ein entsprechendes Einsparungspotential beim Aufbau einer Schallschutzwand mit den erfindungsgemäßen Bauteilen bzw. auch ein Einsparungspotential bei Befestigungselementen, die nicht bzw. nur in vergleichsweise geringer Menge erforderlich sind.

Die Extrusionstechnik ist auch insoweit vorteilhaft, als dass direkt vom Rohstoff und nicht von einem Halbzeug ausgehend gearbeitet werden kann.

In weiterer Ausgestaltung der Erfindung ist vorgesehen, dass das Bauteil in seinem Inneren eine oder mehrere Wände oder Stege aufweist. Dadurch lässt sich eine verbesserte Schallbrechung bzw. Reflektion erzielen und somit eine geringere Immission.

Diese Wände bzw. Stege können sich beispielsweise horizontal und/oder vertikal oder annähernd vertikal erstrecken. Vorzugsweise sind mehrere vertikale bzw. annähernd vertikale Wände nebeneinander angeordnet, so dass eine optimale Schallabsorption bzw. -verringerung erreicht wird.

Ein weiterer Vorteil der Extrusionstechnik besteht schließlich darin, dass der Fertigungsaufwand geringer ist, da das Kanten/Falten entfällt und da eine erhöhte Stabilität durch Stege, Wände oder dergleichen erzielbar ist, die sich im Inneren des Profils befinden.

In einer weiteren Ausgestaltung der Erfindung ist vorgesehen, dass das Bauteil durch Mehrschichtextrusion hergestellt ist. Grundsätzlich ist von der Erfindung aber auch der Fall erfaßt, dass es sich um eine normale Einschichtextrusion handelt.

Der Vorteil der Mehrschichtextrusion besteht darin, dass unterschiedliche Materialien, beispielsweise für den UV-Schutz, Farbanpassungen, die Verwendung von Recyclingmaterialien, die Verwendung von harten/weichen Materialien, Innen/Außen oder Kombinationen bestimmter Materialien zur optimalen Schallbrechung oder -absorption verwendet werden können.

In weiterer Ausgestaltung der Erfindung ist vorgesehen, dass das Bauteil einen oder mehrere sich in dessen Längsrichtung erstreckende Kanäle oder Kammern aufweist. In diese können Kabel, Versorgungsleitungen, Signalleitungen, etc. eingelegt werden, was für eine Stromversorgung oder Datenübertragungen, etc. vorteilhaft sein kann. Handelt es sich um in Umfangsrichtung geschlossene Kanäle oder Kammern besteht ein Vorteil darin, dass die darin befindlichen Versorgungsleitungen bzw. Kabel gut geschützt sind.

Das Bauteil kann aus einem Material bestehen oder ein Material aufweisen, das eine leitende Komponente, insbesondere ein leitendes Substrat oder ein darin eingebettetes Kabel/Band aufweist. Ferner kann das Bauteil an seiner Außenseite Farb-, Dekor- oder Reflektionsbereiche aufweisen.

Bei der Extrusion bzw. bei der Koextrusion könnte somit auch ein leitendes Substrat oder ein oder mehrere Kabel/Bändchen mit eingebracht werden. Auch diese Ausführungsformen dienen entweder zur Signalverarbeitung, Signalübermittlung, für Überwachungsfunktionen, zur Stromübertragung, etc.

Durch Farb-, Dekor- oder Reflektionsflächen können sich positionsgenau entsprechende Warnhinweise oder Reflektorflächen erzeugen lassen. Diese können gleich bei der Extrusion bzw. Coextrusion mit hergestellt werden.

Zur geeigneten Schallminderung bzw. Schallabsorption weist das Bauteil vorzugsweise wenigstens eine konkav gewölbte Wandung auf. Diese weist vorzugsweise zur Lärmquelle hin.

Die vorliegende Erfindung betrifft des weiteren eine Schallschutzwand mit oder bestehend aus einem oder mehreren Bauteilen gemäß einem der Ansprüche 1 bis 8.

Die Schallschutzwand weist vorzugsweise eine Höhe auf, die die Höhe der auf der Fahrstrecke fahrenden Fahrzeuge unterschreitet. Denkbar ist es, dass die Bauteile der Schallschutzwand eine Höhe aufweisen, die über der Höhe der Räder des Fahrzeuges und unter dem dreifachen, vorzugsweise unter dem doppelten der Höhe der Räder des Fahrzeuges liegt.

Die vorliegende Erfindung betrifft des weiteren eine Fahrstrecke, insbesondere eine Bahntrasse, die dadurch gekennzeichnet ist, dass im Bereich neben dem Fahrweg der Fahrstrecke eine oder mehrere Bauteile gemäß einem der Ansprüche 1 bis 8 und/oder eine oder mehrere Schallschutzwände gemäß einem der Ansprüche 9 bis 11 angeordnet sind.

Die vorliegende Erfindung betrifft schließlich ein Verfahren zur Herstellung eines Bauteils, vorzugsweise zur Herstellung eines Bauteils gemäß einem der Ansprüche 1 bis 8, das sich dadurch auszeichnet, dass das Bauteil durch Extrusion hergestellt wird. Beispielsweise wird das Verfahren der Coextrusion angewandt.

Wie bereits ausgeführt, können bei der Extrusion sich in Längsrichtung des Bauteils erstreckende Kanäle oder Kammern gebildet werden bzw. das extrudierte Material kann ein leitendes Substrat und/oder ein oder mehrere Kabel oder Bänder enthalten. Wie ausgeführt, können diese Ausgestaltungen der Erfindung dazu dienen, durch das Bauteil hindurch Strom, Signale, etc, zu übertragen.

Des weiteren ist es denkbar, dass das Substrat farbliche Komponenten oder reflektierende Materialien enthält, so dass bereits bei der Herstellung des Bauteils bzw. der Schallschutzwand positionsgenau Warnhinweise, sonstige farbliche Bereiche und/oder Reflektorflächen erzeugbar sind.

Das Bauteil gemäß der Erfindung kann einen Rahmen aus Kunststoff aufweisen oder aus einem solchen Rahmen bestehen, wobei der Rahmen einen ein- oder mehrwandigen Kunststoffverbund aufweisen kann.

Denkbar ist ferner, das die rahmenförmige Struktur wenigstens zwei gegenüberliegende und beispielsweise zueinander spiegelsymmetrische konkav gewölbte Wandungen aufweist.

Das erfindungsgemäße Bauteil kann eine rahmenförmige Struktur aufweisen, die flächig ausgeführt ist.

Die rahmenförmige Struktur kann in Umfangsrichtung geschlossen oder offen ausgeführt sein. Denkbar ist es, die rahmenförmige Struktur als geschlossenes Profil auszuführen, das zwei lange Seiten aufweist, von denen wenigstens eine konkav ausgeführt ist und die mittels zweier kurzer Seiten, die eben ausgeführt sein können verbunden sind.

Denkbar ist ferner, dass die rahmenförmige Struktur einen Hohlraum bzw. Kammern oder Kanäle begrenzt und an einer oder beiden Stirnseiten offen oder geschlossen ausgeführt ist. Der Hohlraum kann leer, evakuiert oder mit einem Füllmaterial wenigstens teilweise gefüllt sein. Bei dem Füllmaterial kann es sich beispielsweise um Wasser, Sand, Kies oder Hydrokultur und dergleichen handeln. Wie ausgeführt, können sich in den Kanälen/Kammern auch Versorgungs- oder Datenleitungen befinden.

In bevorzugter Ausgestaltung der Erfindung handelt es bei dem Material der rahmenförmigen Struktur um einen thermoplastischen Kunststoff. Bevorzugt wird ein bewitterungsbeständiger Kunststoff, wie PP oder PE vorgesehen. Denkbar ist auch der Einsatz recyclierter Thermoplastware, vorzugsweise coextrudierter Ware, um die Oberflächen ebenmäßig bei gleicher Farbgebung zu belassen.

Die rahmenförmige Struktur kann ein- oder mehrwandig ausgeführt sein.

Das erfindungsgemäße Bauteil bzw. dessen rahmenförmige Struktur kann eine glatte oder eine strukturierte Oberfläche aufweisen. Sie kann an ihrer Oberfläche größere Vertiefungen bzw. Nester aufweisen. Die Oberfläche kann somit glatt, genarbt oder strukturiert sein bzw. großflächige Einbuchtungen oder Vertiefungen aufweisen.

Die Bauteile der Schallschutzwand können wenigstens eine konkav gewölbte Wandung aufweisen und derart angeordnet sein, dass die Wölbungen der Bauteile miteinander fluchten bzw. ineinander übergehen.

Weitere Einzelheiten und Vorteile der Erfindung werden anhand eines in der Zeichnung dargestellten Ausführungsbeispiels näher erläutert. Es zeigen:
- Fig. 1:: eine perspektivische Darstellung eines Bauteils gemäß der Erfindung und
- Fig. 2:: eine schematische Darstellung einer neben einer Bahnstrecke angeordneten Schallschutzwand gemäß der Erfindung.

Figur 1 zeigt in einer perspektivischen Darstellung ein Bauteil bzw. eine Schallschutzwand 30 gemäß der vorliegenden Erfindung.

Die Schallschutzwand ist durch Extrusion bzw. Coextrusion hergestellt. Sie weist außen liegende Wandungen 32 auf, die gemeinsam einen umlaufenden, geschlossenen Rahmen bilden. Im Inneren dieses Rahmens befinden sich horizontale Wandungen 34 sowie sich damit kreuzende vertikale Wandungen 36. Durch diese Wandungen 34, 36 werden sich in Längsrichtung der Schallschutzwand 30 erstreckende Kanäle 38 gebildet, die zur Aufnahme von Versorgungsleitungen 50 bzw. Datenübertragungsleitungen 60 dienen.

Das Bauteil 30 bzw. die Schallschutzwand 30 ist in Endlosfertigung herstellbar, jedenfalls lassen sich wesentlich längere Elemente als durch Blasformen oder das Twin-Sheet-Verfahren herstellen. Dadurch ergibt sich ein entsprechendes Einsparungspotential in den Befestigungselementen.

Wie dies aus Figur 1 weiter hervorgeht, ist die linke der dargestellten Wandungen 32 zwar in ihrem unteren Bereich vertikal jedoch in ihrem oberen Bereich konkav gewölbt, so dass sich dadurch eine besonders gute Schallabsorption ergibt.

Alternativ oder zusätzlich zu dem Einbringen der Versorgungsleitungen 50 bzw. Kabel 60 gemäß Figur 1 ist es denkbar, das Material des Bauteils durch ein leitendes Substrat oder durch ein Substrat zu bilden, in dem Kabel/Bändchen mit eingebracht sind. Auch diese Ausgestaltung der Erfindung kann dazu genutzt werden, das Bauteil zur Signalverarbeitung, zur Überwachung oder auch zur Stromübertragung zu nutzen.

Figur 2 zeigt in einer schematischen Darstellung im Querschnitt in einer Teilansicht einen Wagenkasten 10 eines Schienenfahrzeuges, der auf Rädern 20 läuft, von denen eines dargestellt ist.

Parallel zur Fahrstrecke befindet sich die Schallschutzwand 30, die aus einem extrudierten oder aus einer Reihe von extrudierten Bauteilen gemäß der Erfindung besteht, die unmittelbar oder mittelbar miteinander in Verbindung stehen können.

Das Rad 20 bildet die Schallquelle, von der ausgehend Schallstrahlen 40 gebildet werden. Wie dies aus Figur 2 hervorgeht, wird zumindest ein Teil der Schallstrahlen an der Schallschutzwand absorbiert bzw. reflektiert.

Die die Schallschutzwand bildenden Bauteile bestehen aus Thermoplast, beispielsweise aus bewitterungsfestem und preiswerten PE oder PP. Grundsätzlich kann auch recyclierter Thermoplast zum Einsatz kommen. Die Oberfläche der Bauteile kann glatt oder auch strukturiert sein. Beispielsweise kann die Oberfläche mit großflächigen Einbuchtungen oder Vertiefungen ausgeführt sein.

## Patentansprüche

1. Bauteil zum Schallschutz, **dadurch gekennzeichnet, dass** das Bauteil durch Extrusion hergestellt ist.

2. Bauteil nach Anspruch 1, **dadurch gekennzeichnet, dass** das Bauteil einen Rahmen aufweist und/oder in seinem Inneren eine oder mehrere Wände oder Stege aufweist.

3. Bauteil nach Anspruch 2, **dadurch gekennzeichnet, dass** das Bauteil einen vorzugsweise umlaufenden Rahmen aufweist und dass sich die Wände bzw. die Stege innerhalb des Rahmens befinden.

4. Bauteil nach einem der vorhergehenden Ansprüche, **dadurch gekennzeichnet, dass** das Bauteil durch Mehrschichtextrusion hergestellt ist.

5. Bauteil nach einem der vorhergehenden Ansprüche, **dadurch gekennzeichnet, dass** das Bauteil einen oder mehrere sich in dessen Längsrichtung erstreckende Kanäle oder Kammern aufweist.

6. Bauteil nach Anspruch 5, **dadurch gekennzeichnet, dass** Kabel oder Versorgungsleitungen vorgesehen sind, die sich in den Kanälen oder Kammern befinden.

7. Bauteil nach einem der vorhergehenden Ansprüche, **dadurch gekennzeichnet, dass** das Bauteil aus einem Material besteht oder ein Material aufweist, das eine leitende Komponente, insbesondere ein leitendes Substrat oder ein darin eingebettetes Kabel/Band aufweist und/oder dass das Bauteil auf seiner Außenseite Farb-, Dekor- oder Reflexionsbereiche aufweist.

8. Bauteil nach einem der vorhergehenden Ansprüche, **dadurch gekennzeichnet, dass** das Bauteil wenigstens eine konkav gewölbte Wandung aufweist.

9. Schallschutzwand mit oder bestehend aus einem oder mehreren Bauteilen gemäß einem der Ansprüche 1 bis 8.

10. Schallschutzwand nach Anspruch 9, **dadurch gekennzeichnet, dass** die Bauteile der Schallschutzwand eine Höhe aufweisen, die die Höhe der auf der Fahrstrecke fahrenden Fahrzeuge unterschreitet.

11. Schallschutzwand nach einem der Ansprüche 9 oder 10, **dadurch gekennzeichnet, dass** die Bauteile der Schallschutzwand eine Höhe aufweisen, die über der Höhe der Räder des Fahrzeuges und unter dem Dreifachen, vorzugsweise unter dem Doppelten der Höhe der Räder des Fahrzeuges liegt.

12. Fahrstrecke, insbesondere Bahntrasse, **dadurch gekennzeichnet, dass** im Bereich neben dem Fahrweg der Fahrstrecke eine oder mehrere Bauteile gemäß einem der Ansprüche 1 bis 8 und/oder eine oder mehrere Schallschutzwände gemäß einem der Ansprüche 9 bis 11 angeordnet sind.

13. Verfahren zur Herstellung eines Bauteils zum Schallschutz, **dadurch gekennzeichnet, dass** das Bauteil durch Extrusion hergestellt wird.

14. Verfahren nach Anspruch 13, **dadurch gekennzeichnet, dass** das Bauteil durch Mehrschichtextrusion hergestellt wird.

15. Verfahren nach Anspruch 13 oder 14, **dadurch gekennzeichnet, dass** bei der Extrusion sich in Längsrichtung des Bauteils ersteckende Kanäle oder Kammern gebildet werden und/oder dass das extrudierte Material ein leitendes Substrat und/oder ein oder mehrere Kabel oder Bänder enthält.
